# FASCICULE DE BREVET EUROPEEN

(11) **EP 1 268 068 B1**
(45) Date de publication et mention de la délivrance du brevet: **18.08.2004**
(21) Numéro de dépôt: 01923760.1
(22) Date de dépôt: 09.04.2001
(51) Int. Cl.: B01L 3/02

(54) **PIPETTE DE PRELEVEMENT D'ECHANTILLONS LIQUIDES A EJECTEUR REGLABLE**
PIPETTE MIT EINSTELLBAREM AUSWURFHEBEL ZUR AUFNAHME VON FLÜSSIGEN PROBEN
LIQUID SAMPLING PIPETTE WITH ADJUSTABLE EJECTOR

(30) Priorité: 07.04.2000 FR 0004466
(43) Date de publication de la demande: 02.01.2003
(73) Titulaire: GILSON SAS, 95400 Villiers-le-Bel (FR)
(72) Inventeur: VIOT, François, F-95430 Auvers-sur-Oise (FR)
(74) Mandataire: Texier, Christian
(86) Numéro de dépôt international: PCT/FR2001/001070
(87) Numéro de publication internationale: WO 2001/076750

(56) Documents cités:
- EP-A- 0 566 939
- WO-A-93/11870
- US-A- 5 983 733

## Description

L'invention concerne les pipettes de prélèvement d'échantillons liquides.

On connaît d'après le document EP-0 566 939 une pipette comportant un corps et un bras d'éjecteur mobile à coulissement le long du corps pour séparer de la pipette un cône fixé à friction en partie inférieure de celle-ci. La pipette comporte un bouton de commande d'éjecteur permettant d'abaisser le bras par une pression sur le bouton.

Le bouton d'éjecteur s'étend en arrière de la pipette dans son plan de symétrie centrale médian. Or, une telle position peut se révéler inconfortable à la longue pour actionner le bouton.

Un but de l'invention est de fournir une pipette rendant plus confortable la commande de l'éjecteur.

En vue de la réalisation de ce but, on prévoit selon l'invention une pipette de prélèvement comportant un corps, un bras mobile par rapport au corps suivant une direction longitudinale pour éjecter un cône fixé au corps et un bouton de commande du mouvement du bras, la pipette étant agencée de sorte que le bouton est mobile par rapport au corps dans un plan perpendiculaire à la direction longitudinale en pouvant occuper une position quelconque parmi une plage continue de positions dans ce plan et en permettant de commander le mouvement du bras dans ladite position quelconque.

Ainsi, l'utilisateur peut choisir la position du bouton qui lui convient le mieux. Ce choix peut se faire non seulement entre des positions gauche et droite selon la main qui tient la pipette, mais en outre ce choix peut se faire parmi un nombre infini de positions au choix de l'utilisateur. L'utilisateur peut donc à volonté adapter la pipette pour un maniement confortable.

L'invention pourra en outre présenter au moins l'une quelconque des caractéristiques suivantes :
- le bouton est monté mobile à rotation par rapport au corps dans ledit plan ;
- le bouton est agencé pour réaliser un appui glissant sur le bras au cours du mouvement du bouton dans ledit plan ;
- la pipette comprend des moyens de repérage d'au moins une position prédéterminée du bouton par rapport au corps parmi ladite plage ;
- le bouton est agencé pour réaliser un appui glissant sur le bras au cours du mouvement du bras lorsque le bouton occupe une même position dans ladite plage ;
- le bouton est monté mobile à rotation par rapport au corps autour d'un axe perpendiculaire à la direction longitudinale ;
- la pipette comprend une pièce intermédiaire montée mobile à rotation par rapport au corps autour d'un axe parallèle à la direction longitudinale, le bouton étant monté mobile à rotation par rapport à la pièce intermédiaire autour d'un axe perpendiculaire à la direction longitudinale ;
- le bouton est directement relié à la pièce intermédiaire ;
- la pièce intermédiaire est montée mobile à rotation par rapport au bras autour de l'axe parallèle à la direction longitudinale ;
- la pièce intermédiaire est directement reliée au corps ;
- la pipette comprend une pièce de liaison mobile par rapport au corps suivant un axe parallèle à la direction longitudinale, le bouton étant mobile par rapport à cette pièce à travers une ouverture de cette pièce ;
- la pièce de liaison est mobile à rotation par rapport au bras autour de l'axe parallèle à la direction longitudinale ;
- la pièce de liaison est mobile à rotation par rapport à la pièce intermédiaire autour de l'axe parallèle à la direction longitudinale ;
- la pièce de liaison est directement reliée à la pièce intermédiaire ; et
- la pièce de liaison est directement reliée au bras.

D'autres caractéristiques et avantages de l'invention apparaîtront encore dans la description suivante d'un mode préféré de réalisation donné à titre d'exemple non limitatif. Aux dessins annexés :
- la figure 1 est une vue partielle en coupe axiale verticale de la partie supérieure d'une pipette selon l'invention ;
- la figure 2 est une vue partielle de droite de la pipette de la figure 1 ;
- la figure 3 est une vue éclatée en perspective de la partie supérieure du mécanisme d'éjecteur de la pipette de la figure 1 ;
- les figures 4 et 5 sont deux vues analogues à la figure 1 montrant respectivement les positions haute et basse de l'éjecteur ;
- la figure 6 est une vue en coupe axiale verticale suivant le plan VI-VI de la pipette de la figure 4 ;
- la figure 7 est une vue analogue à la figure 6 montrant l'éjecteur en position basse ;
- la figure 8 est une vue de dessus de la pipette de la figure 1 ;
- la figure 9 est une vue en coupe horizontale suivant le plan IX-IX de la pipette de la figure 4 ;
- la figure 10 est une vue partielle de la pipette analogue à la figure 8 montrant le débattement angulaire du bouton d'éjecteur dans un plan horizontal ; et
- les figures 11 et 12 sont deux vues analogues à la figure 10 illustrant deux positions extrêmes gauche et droite du bouton.

La pipette selon le mode de réalisation illustré à la figure 1 est une pipette de prélèvement à canal unique dont de nombreux aspects sont connus en eux-mêmes et ne seront pas décrits ici en détail. Notamment, la pipette comporte une tige 4 d'axe 10 surmontée d'un bouton de commande de prélèvement 6, commandant le mouvement de coulissement d'un piston suivant l'axe 10 dans une cavité inférieure de la pipette pour l'aspiration d'un échantillon de liquide dans cette cavité ou son expulsion hors de celle-ci.

La pointe inférieure de la pipette est apte à recevoir fixé à friction un cône jetable à travers lequel le liquide prélevé transite. La pipette comporte des moyens de réglage du volume à prélever, qui peuvent être d'un type classique.

La pipette comporte un mécanisme d'éjecteur permettant de pousser le cône suivant la direction longitudinale vers le bas, pour le séparer de la pipette. La partie inférieure de ce mécanisme est connue en soi. On ne décrira que sa partie supérieure.

En référence notamment à la figure 3, le mécanisme comporte un capot supérieur 12, un bouton de commande d'éjecteur 14, un cache-pivot 16, un ressort 18 et un actionneur 20.

Le capot supérieur 12 comporte une face latérale cylindrique 22 et une face circulaire plane supérieure 24. La face supérieure est surmontée en son centre par un doigt 26 reçu dans un orifice du corps 2 et maintenu en place par une rondelle. Grâce à ce doigt, le capot 12 est mobile à rotation par rapport au corps 2 autour d'un axe vertical 28 parallèle à l'axe 10, et fixe à coulissement par rapport au corps.

Le bouton 14 comporte une partie d'actionnement aplatie 30, une jambe 32 s'étendant latéralement parallèle à la partie d'actionnement et un arbre 34 perpendiculaire à la jambe et émergeant de chaque côté de celle-ci. L'arbre est reçu à rotation dans le capot supérieur 12. Le bouton est ainsi articulé au capot autour d'un axe horizontal 36 perpendiculaire aux axes verticaux 10 et 28 et sécant avec l'axe 28. La paroi latérale 22 du capot présente une échancrure 37 dans laquelle s'étend la jambe 32 du bouton lorsqu'elle est en position horizontale. Le capot est ouvert vers le bas.

Le cache-pivot 16 comprend une paroi cylindrique 38 ouverte vers le haut et une paroi inférieure plane circulaire 40 en saillie de laquelle s'étend vers le bas un doigt 42. Le capot 12 s'étend dans le cache-pivot 16 avec leurs faces latérales 22 et 38 en regard. La paroi 38 présente une échancrure 39 sur toute sa hauteur placée en coïncidence avec l'échancrure 37 du capot, et traversée par la jambe 32. Le cache-pivot 16 est mobile à coulissement par rapport au capot 12 suivant l'axe 28.

L'actionneur 20 présente en partie supérieure une paroi plane 44 échancrée depuis son bord avant jusqu'à son centre. Cette échancrure reçoit le doigt 42 s'étendant au centre de la paroi 44. L'extrémité inférieure du doigt est élargie pour bloquer la translation du cache-pivot 16 par rapport à l'actionneur 20 suivant l'axe 28. Le cache-pivot 16 est donc mobile à rotation par rapport à l'actionneur autour de l'axe 28. Il est en appui vers le bas sur la paroi 44 de l'actionneur. L'actionneur 20 présente une collerette 46 en « U » s'étendant au bord de la paroi 44, en arrière, à gauche et à droite de celle-ci, et en saillie vers le haut par rapport à la paroi 44. La collerette comporte des encoches 48, par exemple au nombre de trois tel qu'illustré, ou de cinq, entâmant la collerette vers le bas. L'une des encoches s'étend au milieu à l'arrière. Les deux autres s'étendent respectivement à gauche et à droite de la paroi 44. La jambe 32 est en appui sur la collerette 46 et peut pénétrer dans l'une des encoches 48.

Le ressort 18 est logé dans l'actionneur 20, comme illustré aux figures 4 à 7. Il prend appui par son extrémité inférieure sur le corps 2 et par son extrémité supérieure sous la paroi 44 pour solliciter l'actionneur vers le haut. L'actionneur 20 est mobile à coulissement dans le corps 2 suivant l'axe 28. Il est relié de façon rigide à une tige inférieure non illustrée destinée à contacter le cône à éjecter.

Grâce à la structure qui vient d'être décrite, deux séries de mouvements sont possibles.

Tout d'abord, en référence aux figures 10 à 12, le bouton 14 est mobile à rotation par rapport au corps 2 autour de l'axe 28, c'est-à-dire dans un plan horizontal perpendiculaire à l'axe 28. Il peut se déplacer de part et d'autre de sa position médiane arrière sur 80° de chaque côté. Les extrémités gauche et droite de ces débattements, illustrées aux figures 11 et 12, correspondent à la réception de la branche 32 dans les encoches 48 latérales. Au cours de ce mouvement de rotation, le bouton 14, le capot supérieur 12 et le cache-pivot 16 se déplacent d'un seul bloc en rotation autour de l'axe 28. L'actionneur 20 reste fixe. Le bouton peut être placé dans une position quelconque parmi la plage de débattement de 160°, en dehors des encoches ou dans celles-ci.

Par ailleurs, à partir de n'importe quelle position du bouton 14 par rapport au corps 2 autour de l'axe 28, le bouton peut être actionné vers le bas par l'utilisateur sur la partie 30. Cette action entraîne le bouton à rotation autour de l'axe horizontal 36, ce qui provoque le coulissement vertical suivant l'axe 28 du cache-pivot 16 et de l'actionneur 20. Au cours de ce mouvement, la jambe 32 appuie sur un même point de la collerette 46 en glissant sur celle-ci dans un plan radial à l'axe 28. Le capot supérieur 12 reste immobile. La descente de l'actionneur permet l'éjection du cône. Par conséquent, le cône peut être éjecté quelle que soit la position du bouton autour de l'axe 28, notamment avec le bouton à gauche, à droite ou en arrière de la pipette.

En pratique, les deux mouvements qui viennent d'être décrits peuvent être combinés à loisir lors du déplacement du bouton. L'utilisateur peut librement choisir la position du bouton au repos et sa position au cours du mouvement d'éjection d'un cône.

On voit que ce mécanisme procure une grande liberté de mouvement et de positionnement du bouton tout en étant d'une constitution relativement simple. Il est facile à fabriquer et à assembler.

En outre, puisque le point d'appui glissant du bouton 14 sur l'actionneur 20 s'étend entre la partie 30 d'actionnement et l'arbre 34, le bouton fait office de levier réduisant l'effort à fournir pour éjecter le cône.

Les encoches 48 constituent des moyens de repérage de positions préférés du bouton sur la collerette (ici arrière, gauche et droite).

On pourra mettre en oeuvre les caractéristiques relatives à l'appui glissant du bouton sur l'actionneur au cours de l'éjection, indépendamment de celles relatives à la mobilité du bouton par rapport au corps dans un plan perpendiculaire à la direction 10.

## Revendications

1. Pipette de prélèvement comportant :
- un corps (2) ;
- un bras (20) mobile par rapport au corps suivant une direction longitudinale (10) pour éjecter un cône fixé au corps ; et
- un bouton (14) de commande du mouvement du bras, la pipette étant agencée de sorte que le bouton (14) est mobile par rapport au corps (2) dans un plan perpendiculaire à la direction longitudinale (10) en pouvant occuper une position quelconque parmi une plage continue de positions dans ce plan et en permettant de commander le mouvement du bras dans ladite position quelconque, **caractérisée en ce que** le bouton (14) est monté mobile à rotation par rapport au corps (2) autour d'un axe (36) perpendiculaire à la direction longitudinale (10).

2. Pipette selon la revendication 1, **caractérisée en ce que** le bouton (14) est monté mobile à rotation par rapport au corps (2) dans ledit plan.

3. Pipette selon la revendication 1 ou 2, **caractérisée en ce que** le bouton (14) est agencé pour réaliser un appui glissant sur le bras (20) au cours du mouvement du bouton dans ledit plan.

4. Pipette selon l'une quelconque des revendications 1 à 3, **caractérisée en ce qu'**elle comprend des moyens de repérage (48) d'au moins une position prédéterminée du bouton (14) par rapport au corps (2) parmi ladite plage.

5. Pipette selon l'une quelconque des revendications 1 à 4, **caractérisée en ce que** le bouton (14) est agencé pour réaliser un appui glissant sur le bras (20) au cours du mouvement du bras lorsque le bouton occupe une même position dans ladite plage.

6. Pipette selon l'une quelconque des revendications 1 à 5, **caractérisée en ce qu'**elle comprend une pièce intermédiaire (12) montée mobile à rotation par rapport au corps (2) autour d'un axe (28) parallèle à la direction longitudinale (10), le bouton (14) étant monté mobile à rotation par rapport à la pièce intermédiaire (12) autour d'un axe (36) perpendiculaire à la direction longitudinale (10).

7. Pipette selon la revendication 6, **caractérisée en ce que** le bouton (14) est directement relié à la pièce intermédiaire (12).

8. Pipette selon l'une quelconque des revendications 6ou 7, **caractérisée en ce que** la pièce intermédiaire (12) est montée mobile à rotation par rapport au bras (20) autour de l'axe parallèle (28) à la direction longitudinale (10).

9. Pipette selon l'une quelconque des revendications 7 à 9, **caractérisée en ce que** la pièce intermédiaire (12) est directement reliée au corps (2).

10. Pipette selon l'une quelconque des revendications 1 à 9, **caractérisée en ce qu'**elle comprend une pièce de liaison (16) mobile par rapport au corps (2) suivant un axe (28) parallèle à la direction longitudinale (10), le bouton (14) étant mobile par rapport à cette pièce à travers une ouverture (39) de cette pièce.

11. Pipette selon la revendication 10, **caractérisée en ce que** la pièce de liaison (16) est mobile à rotation par rapport au bras (20) autour de l'axe (28) parallèle à la direction longitudinale (10).

12. Pipette selon l'une quelconque des revendications 6 à 9 et l'une quelconque des revendications 10 à 11, **caractérisée en ce que** la pièce de liaison (16) est mobile à rotation par rapport à la pièce intermédiaire (12) autour de l'axe (28) parallèle à la direction longitudinale (10).

13. Pipette selon la revendication 12, **caractérisée en ce que** la pièce de liaison (16) est directement reliée à la pièce intermédiaire (12).

14. Pipette selon l'une quelconque des revendications 11 à 13, **caractérisée en ce que** la pièce de liaison (16) est directement reliée au bras (20).

## Patentansprüche

1. Pipette zur Entnahme, die folgendes umfaßt:
- ein Gehäuse (2);
- einen Arm (20), der gegenüber dem Gehäuse entlang einer Längsrichtung (10) beweglich ist, um einen am Gehäuse befestigten Konus abzuwerfen; und
- ein Knopf (14) zur Bedienung der Armbewegung,
wobei die Pipette derart ausgestaltet ist, daß der Knopf (14) gegenüber dem Gehäuse (2) in einer zur Längsrichtung (10) senkrechten Ebene beweglich ist, wobei er in einem kontinuierlichen Bereich von Positionen in dieser Ebene eine beliebige Position einnehmen kann und wobei er es gestattet, die Armbewegung in dieser beliebigen Position zu bedienen, **dadurch gekennzeichnet, daß** der Knopf (14) gegenüber dem Gehäuse (2) um eine zur Längsrichtung (10) senkrechte Achse (36) drehbar beweglich montiert ist.

2. Pipette nach Anspruch 1, **dadurch gekennzeichnet, daß** der Knopf (14) gegenüber dem Gehäuse (2) in der Ebene drehbar beweglich montiert ist.

3. Pipette nach Anspruch 1 oder 2, **dadurch gekennzeichnet, daß** der Knopf (14) dazu ausgestaltet ist, im Verlauf der Bewegung des Knopfs in der Ebene eine gleitende Abstützung auf dem Arm (20) auszuführen.

4. Pipette nach einem beliebigen der Ansprüche 1 bis 3, **dadurch gekennzeichnet, daß** sie Mittel zum Auffinden (48) wenigstens einer vorbestimmten Position des Knopfes (14) gegenüber dem Gehäuse (2) in dem Bereich umfaßt.

5. Pipette nach einem beliebigen der Ansprüche 1 bis 4, **dadurch gekennzeichnet, daß** der Knopf (14) dazu ausgestaltet ist, im Verlauf der Bewegung des Arms eine gleitende Abstützung auf dem Arm (20) auszuführen, wenn der Knopf ein und dieselbe Position in der Ebene einnimmt.

6. Pipette nach einem beliebigen der Ansprüche 1 bis 5, **dadurch gekennzeichnet, daß** sie ein Zwischenelement (12) umfaßt, das gegenüber dem Gehäuse (2) um eine zur Längsrichtung (10) parallele Achse (28) drehbar beweglich montiert ist, wobei der Knopf (14) gegenüber dem Zwischenelement (12) um eine zur Längsrichtung (10) senkrechte Achse (36) drehbar beweglich montiert ist.

7. Pipette nach Anspruch 6, **dadurch gekennzeichnet, daß** der Knopf (14) direkt mit dem Zwischenelement (12) verbunden ist.

8. Pipette nach einem beliebigen der Ansprüche 6 oder 7, **dadurch gekennzeichnet, daß** das Zwischenelement (12) gegenüber dem Arm (20) um die zur Längsrichtung (10) parallele Achse (28) drehbar beweglich montiert ist.

9. Pipette nach einem beliebigen der Ansprüche 7 bis 9, **dadurch gekennzeichnet, daß** das Zwischenelement (12) direkt mit dem Gehäuse (2) verbunden ist.

10. Pipette nach einem beliebigen der Ansprüche 1 bis 9, **dadurch gekennzeichnet, daß** sie ein Verbindungselement (16) umfaßt, das gegenüber dem Gehäuse (2) entlang einer zur Längsrichtung (10) parallelen Achse (28) beweglich ist, wobei der Knopf (14) gegenüber diesem Element durch eine Öffnung (39) dieses Elements hindurch beweglich ist.

11. Pipette nach Anspruch 10, **dadurch gekennzeichnet, daß** das Verbindungselement (16) gegenüber dem Arm (20) um die zur Längsrichtung (10) parallele Achse (28) drehbar beweglich ist.

12. Pipette nach einem beliebigen der Ansprüche 6 bis 9 und einem beliebigen der Ansprüche 10 bis 11, **dadurch gekennzeichnet, daß** das Verbindungselement (16) gegenüber dem Zwischenelement (12) um die zur Längsrichtung (10) parallele Achse (28) drehbar beweglich ist.

13. Pipette nach Anspruch 12 , **dadurch gekennzeichnet, daß** das Verbindungselement (16) direkt mit dem Zwischenelement (12) verbunden ist.

14. Pipette nach einem beliebigen der Ansprüche 11 bis 13, **dadurch gekennzeichnet, daß** das Verbindungselement (16) direkt mit dem Arm (20) verbunden ist.

## Claims

1. A sampling pipette comprising:
- a body (2);
- an arm (20) which can be moved with respect to the body in a longitudinal direction (10) in order to eject a cone fixed to the body; and
- a button (14) for controlling the movement of the arm,
the pipette being arranged so that the button (14) can be moved with respect to the body (2) in a plane perpendicular to the longitudinal direction (10) by being able to occupy any position from a continuous range of positions in this plane and by making it possible to control the movement of the arm in said any position, **characterized in that** the button (14) is mounted so that it can rotate with respect to the body (2) about an axis (36) perpendicular to the longitudinal direction (10).

2. The pipette as claimed in claim 1, **characterized in that** the button (14) is mounted so that it can rotate with respect to the body (2) in said plane.

3. The pipette as claimed in claim 1 or 2, **characterized in that** the button (14) is arranged in order to produce a sliding support on the arm (20) during movement of the button in said plane.

4. The pipette as claimed in any one of claims 1 to 3, **characterized in that** it comprises means (48) of identifying at least one predetermined position of the button (14) with respect to the body (2) from said range.

5. The pipette as claimed in any one of claims 1 to 4, **characterized in that** the button (14) is arranged in order to produce a sliding support on the arm (20) during movement of the arm when the button occupies the same position in said range.

6. The pipette as claimed in any one of claims 1 to 5, **characterized in that** it comprises an intermediate part (12) mounted so that it can rotate with respect to the body (2) about an axis (28) parallel to the longitudinal direction (10), the button (14) being mounted so that it can rotate with respect to the intermediate part (12) about an axis (36) perpendicular to the longitudinal direction (10).

7. The pipette as claimed in claim 6, **characterized in that** the button (14) is directly connected to the intermediate part (12).

8. The pipette as claimed in either of claims 6 and 7, **characterized in that** the intermediate part (12) is mounted so that it can rotate with respect to the arm (20) about the axis (28) parallel to the longitudinal direction (10).

9. The pipette as claimed in any one of claims 7 to 9, **characterized in that** the intermediate part (12) is directly connected to the body (2).

10. The pipette as claimed in any one of claims 1 to 9, **characterized in that** it comprises a connection part (16) which can be moved with respect to the body (2) along an axis (28) parallel to the longitudinal direction (10), the button (14) being able to move with respect to this part through an opening (39) in this part.

11. The pipette as claimed in claim 10, **characterized in that** the connecting part (16) can rotate with respect to the arm (20) about the axis (28) parallel to the longitudinal direction (10).

12. The pipette as claimed in any one of claims 6 to 9 and either of claims 10 and 11, **characterized in that** the connecting part (16) can rotate with respect to the intermediate part (12) about the axis (28) parallel to the longitudinal direction (10).

13. The pipette as claimed in claim 12, **characterized in that** the connecting part (16) is directly connected to the intermediate part (12).

14. The pipette as claimed in any one of claims 11 to 13, **characterized in that** the connecting part (16) is directly connected to the arm (20).
